# FASCICULE DE BREVET EUROPEEN

(11) **EP 2 126 904 B1**
(45) Date de publication et mention de la délivrance du brevet: **09.06.2010**
(21) Numéro de dépôt: 07866270.7
(22) Date de dépôt: 27.12.2007
(51) Int. Cl.: G10L 21/02, G10L 19/14

(54) **PROCEDE ET DISPOSITIF DE CODAGE AUDIO**
TONKODIERVERFAHREN UND VORRICHTUNG
AUDIO ENCODING METHOD AND DEVICE

(30) Priorité: 28.12.2006 FR 0611481
(43) Date de publication de la demande: 02.12.2009
(73) Titulaire: Mobiclip, 75001 Paris (FR)
(72) Inventeur: DELATTRE, Alexandre, F-78220 Viroflay (FR)
(74) Mandataire: Maillet, Alain
(86) Numéro de dépôt international: PCT/EP2007/011433
(87) Numéro de publication internationale: WO 2008/080605

(56) Documents cités:
- WO-A-02/41301
- DE-A1-102005 000 830
- US-A- 4 757 517
- US-A1- 2003 158 726
- ZIEGLER T ET AL: "ENHANCING MP3 WITH SBR: FEATURES AND CAPABILITIES OF THE NEW MP3PRO ALGORITHM" AUDIO ENGINEERING SOCIETY CONVENTION PAPER, NEW YORK, NY, US, vol. 112, no. 5560, 10 mai 2002 (2002-05-10), pages 1-7, XP009020935
- DIETZ M ET AL: "SPECTRAL BAND REPLICATION, A NOVEL APPROACH IN AUDIO CODING" AUDIO ENGINEERING SOCIETY CONVENTION PAPER, NEW YORK, NY, US, vol. 112, no. 5553, 10 mai 2002 (2002-05-10), pages 1-8, XP009020921

## Description

La présente invention concerne un procédé et un dispositif de codage et décodage audio. Elle s'applique, en particulier, au codage avec enrichissement de tout ou partie du spectre audio, notamment en vue de leur transmission sur un réseau informatique, par exemple Internet, ou de leur stockage sur un support d'informations numériques. Ce procédé et ce dispositif peuvent être intégrés à tout système permettant de compresser puis décompresser un signal audio sur toutes plates-formes matérielles.

En compressions audio, le débit est souvent réduit en limitant la bande passante du signal audio. Généralement on ne conserve que les basses fréquences car l'oreille humaine a une meilleure résolution et sensibilité spectrales en basse fréquence qu'en haute fréquence. Typiquement on ne conserve que les basses fréquences du signal, ainsi le débit des données à transférer est d'autant plus faible. Comme les harmoniques contenues dans les basses fréquences sont aussi présentes dans les hautes fréquences, certaines méthodes de l'état de l'art tentent, à partir du signal limité aux basses fréquences, d'extraire des harmoniques qui permettent de recréer les hautes fréquences artificiellement.

Ces méthodes reposent généralement sur un enrichissement spectral consistant à recréer un spectre haute fréquence par transposition du spectre basse fréquence, ce spectre haute fréquence étant remis en forme spectralement. Le signal résultant se compose donc, pour la partie basse fréquence, du signal basse fréquence reçu et pour la partie haute fréquence de l'enrichissement remis en forme.

Le document US2003/0158726 A1 décrit un exemple d'un procédé de reconstruction spectrale comportant lors de la phase d'encodage une étape d'obtention d'un signal audio limité en fréquence, et une étape de génération d'un filtre temporel permettant de retrouver un signal proche spectralement du signal original. Ce document décrit aussi un procédé de décodage mettant en oeuvre un filtre temporel pour la génération d'un signal reconstruit.

Il s'avère que la compression et la méthode utilisée pour compresser et limiter la bande de fréquence du signal initial génèrent des artéfacts nuisant à la qualité du signal. D'autre part, la reconstitution d'un signal de qualité en réception doit permettre d'obtenir la meilleure qualité perçue possible tout en ne nécessitant qu'une faible bande passante de données transmises et un traitement simple et rapide à la réception.

Ce problème est avantageusement résolu par la transmission, en sus des données représentant le signal limité en fréquences, d'informations relatives à un filtre temporel devant être appliqué à l'intégralité du signal élargi, tant dans sa partie basse fréquence transmise que dans sa partie haute fréquence reconstituée. L'application de ce filtre permettant la remise en forme de la partie haute fréquence reconstituée et la correction d'artéfacts de compression présents dans la partie basse fréquence transmise. De cette façon, l'application du filtre temporel, simple et peu coûteuse, à l'intégralité du signal reconstitué, permet d'obtenir un signal de bonne qualité perçue.

L'invention concerne un procédé d'encodage d'un signal audio comportant au moins les étapes suivantes:
- une étape d'obtention d'un signal limité en fréquence, la réduction du spectre du signal original étant obtenue par suppression des hautes fréquences,
- une étape de génération d'un filtre temporel permettant de retrouver un signal proche spectralement du signal original lorsqu'il est appliqué au signal obtenu par élargissement du spectre du signal limité.

Selon un mode particulier de réalisation de l'invention, pour une portion du signal original donnée, le filtre est obtenu par division membre à membre d'une fonction des coefficients d'une transformée de Fourier appliquée d'une part à la portion du signal original et d'autre part à la portion correspondante du signal obtenu par élargissement du spectre du signal limité.

Selon un mode particulier de réalisation de l'invention, des transformées de Fourier de tailles différentes sont utilisées pour l'obtention d'une pluralité de filtres correspondant à chaque taille utilisée. Le filtre généré correspondant à un choix parmi la pluralité de filtres obtenus par comparaison du signal original, et du signal obtenu par application du filtre au signal obtenu par élargissement du spectre du signal limité.

Selon un mode particulier de réalisation de l'invention, le choix est étendu à une collection de filtres temporels prédéterminés.

Selon un mode particulier de réalisation de l'invention, le signal limité en fréquence étant encodé en vue de sa transmission, la génération du filtre se fait à partir du signal obtenu par décodage et élargissement du spectre du signal limité encodé et du signal original.

L'invention concerne également un procédé de décodage d'un signal audio comportant au moins les étapes suivantes:
- une étape de réception d'un signal transmis,
- une étape de réception d'un filtre temporel relatif au signal reçu,
- une étape d'obtention d'un signal décodé par décodage du signal reçu,
- une étape d'obtention d'un signal étendu par élargissement du spectre du signal décodé,
- une étape d'obtention d'un signal reconstruit par convolution du signal étendu avec le filtre temporel reçu.

Selon un mode particulier de réalisation de l'invention, un filtre réduit en taille à partir du filtre généré est utilisé à la place de ce filtre généré dans l'étape d'obtention d'un signal reconstruit.

Selon un mode particulier de réalisation de l'invention, le choix d'utiliser un filtre de taille réduite à la place du filtre généré se fait en fonction des capacités du décodeur.

L'invention concerne également un dispositif d'encodage d'un signal audio comportant au moins
- des moyens d'obtention d'un signal limité en fréquence, la réduction du spectre du signal original étant obtenue par suppression des hautes fréquences,
- des moyens d'obtention d'un signal limité en fréquence encodé par encodage du signal limité en fréquence,
- des moyens de génération d'un filtre temporel permettant de retrouver un signal proche du signal original lorsqu'il est appliqué au signal obtenu par décodage et élargissement du spectre du signal limité.

L'invention concerne également un dispositif de décodage d'un signal audio comportant au moins les moyens suivants:
- des moyens de réception d'un signal transmis,
**caractérisé en ce qu**'il comprend en outre :
- des moyens de réception d'un filtre temporel relatif au signal reçu,
- des moyens d'obtention d'un signal décodé par décodage du signal reçu,
- des moyens d'obtention d'un signal étendu par élargissement du spectre du signal décodé,
- des moyens d'obtention d'un signal reconstruit par convolution du signal étendu avec le filtre temporel reçu.

L'invention concerne également un signal comportant un signal audio limité en fréquence représentant une version limitée en fréquence d'un signal audio original **caractérisé en ce qu'**il comporte en outre des données de génération d'un filtre temporel permettant la reconstruction d'un signal proche du signal original lorsqu'il est appliqué à une version étendue en fréquence du signal audio limité en fréquence contenu dans le signal.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
La Fig. 1 représente l'architecture générale de la méthode d'encodage d'un exemple de réalisation de l'invention.
La Fig. 2 représente l'architecture générale de la méthode de décodage de l'exemple de réalisation de l'invention.
La Fig. 3 représente l'architecture d'un mode de réalisation de l'encodeur.
La Fig. 4 représente l'architecture d'un mode de réalisation du décodeur.

La Fig. 1 représente le procédé d'encodage de manière générale. Le signal 101 est le signal source devant être encodé, ce signal est alors le signal original non limité en fréquence. L'étape 102 représente une étape de limitation en fréquence du signal 101. Cette limitation en fréquence peut, par exemple, être réalisée par un sous-échantillonnage du signal 101 préalablement filtré par un filtre passe-bas. Un sous-échantillonnage consiste à ne garder qu'un échantillon sur un ensemble d'échantillons et à supprimer du signal les autres échantillons. Un sous-échantillonnage d'un facteur « n » où l'on garde un échantillon sur n permet d'obtenir un signal dont la largeur du spectre sera divisée par n. n est ici un entier naturel. Il est aussi possible d'effectuer un sous-échantillonnage d'un rapport rationnel q/p, on sur-échantillonne d'un facteur p puis on sous-échantillonne d'un facteur q, il est préférable de commencer par le sur-échantillonnage pour ne pas perdre de contenu spectral. Pour un changement de fréquence d'un rapport non rationnel, on peut chercher la fraction rationnelle la plus proche et procéder comme ci-dessus. D'autres méthodes de limitation du spectre du signal d'entrée 101 peuvent également être utilisées comme des méthodes à base de filtrage. Le signal résultant, que nous appellerons le signal limité en fréquence, est alors encodé lors de l'étape 106. Tout moyen d'encodage ou de compression audio peut être ici employé comme, par exemple, un encodage selon les normes PCM, ADPCM ou autres. Ce signal limité en fréquence sera fourni au multiplexeur 108 en vue de sa transmission au décodeur.

Le signal limité en fréquence et encodé en sortie du module de compression 106 est également fourni en entrée d'un module de décodage 107. Ce module effectue l'opération inverse du module d'encodage 106 et permet de construire une version du signal limité en fréquence identique à la version à laquelle le décodeur aura accès lorsqu'il effectuera également cette opération de décodage du signal limité et encodé qu'il recevra. Le signal limité ainsi décodé est alors restauré dans l'étendue spectrale d'origine par un module d'élargissement en fréquence 103. Cet élargissement en fréquence peut, par exemple, consister en un simple sur-échantillonnage du signal d'entrée par l'insertion d'échantillons de valeur nulle entre les échantillons du signal d'entrée. Toute autre méthode d'élargissement du spectre du signal peut également être utilisée. Ce signal à fréquence étendue issu du module d'élargissement en fréquence 103 est alors fourni à un module de génération de filtre 104. Ce module de génération de filtre 104 reçoit également le signal original 101 et calcule un filtre temporel permettant, lorsqu'il est appliqué au signal étendu issu du module d'élargissement en fréquence 103, de mettre en forme celui-ci pour se rapprocher du signal original. Le filtre ainsi calculé est alors fourni au multiplexeur 108 après une étape optionnelle de compression 105.

De cette manière, il est possible de transporter une version limitée en fréquence et compressée du signal à transmettre et les coefficients d'un filtre temporel. Ce filtre temporel permettant, une fois appliqué au signal décompressé et étendu en fréquence, de remettre celui-ci en forme pour retrouver un signal étendu proche du signal original. Le calcul du filtre se faisant sur le signal original et sur le signal tel qu'il sera obtenu par le décodeur suite à la décompression et à l'élargissement en fréquence permet de corriger les défauts introduits par ces deux phases de traitement. D'une part, le filtre étant appliqué au signal reconstruit dans toute sa plage de fréquence permet de corriger certains artéfacts de compression sur la partie basse fréquence transmise. D'autre part, il remet également en forme la partie haute fréquence, non transmise, reconstruite par élargissement en fréquence.

La Fig. 2 représente de manière générale le procédé de décodage correspondant. Le décodeur reçoit donc le signal issu du multiplexeur 108 du codeur. Il le démultiplexe pour obtenir d'une part le signal limité en fréquence encodé, appelé Slb, et les coefficients du filtre F, contenus dans le signal transmis. Le signal Slb est alors décodé par un module de décodage ou de décompression 202 équivalent fonctionnellement au module 107 de la Fig. 1. Une fois décodé, le signal est étendu en fréquence par le module 203 équivalent fonctionnellement au module 103 de la Fig. 1. On obtient donc une version décodée et étendue en fréquence du signal. D'autre part, les coefficients du filtre F sont décodés s'ils avaient été encodés ou compressés par un module de décompression 201, et le filtre obtenu est appliqué au signal temporel étendu dans un module de mise en forme du signal 204. On obtient alors un signal en sortie proche du signal original. Ce traitement est simple à mettre en oeuvre du fait de la nature temporelle du filtre à appliquer au signal pour la remise en forme.

Le filtre transmis, et donc appliqué lors de la reconstruction du signal, est transmis périodiquement et change dans le temps. Ce filtre est donc adapté à une portion du signal à laquelle il s'applique. Il est ainsi possible de calculer pour chaque portion de signal un filtre temporel particulièrement adapté en fonction des caractéristiques spectrales dynamiques de cette portion de signal. En particulier, il est possible d'avoir plusieurs types de générateurs de filtres temporels et de sélectionner pour chaque portion de signal le filtre donnant le meilleur résultat pour cette portion. Ceci est possible car le module de génération de filtre possède d'une part le signal original et d'autre part le signal étendu tel qu'il sera reconstruit par le décodeur, il est donc en mesure, dans le cas où il est généré par plusieurs filtres différents, de comparer le signal obtenu par application de chaque filtre à la portion de signal étendue et le signal original dont on cherche à s'approcher au plus près. Cette méthode de génération de filtre ne se limite donc pas à choisir un type de filtre déterminé pour l'ensemble du signal mais permet de changer de type de filtre en fonction des caractéristiques de chaque portion de signal.

Un mode particulier de réalisation de l'invention va maintenant être décrit en détail à l'aide des Fig. 3 et 4. Dans ce mode de réalisation, on cherche à partir d'un signal échantillonné à une fréquence donnée 301, par exemple 32 kHz, à obtenir le signal limité à ses basses fréquences nommé Slb. On cherche également à déterminer un filtre F permettant de mettre en forme le signal obtenu en étendant en fréquence le signal Slb. Le signal original 301 est filtré par un filtre passe-bas et sous-échantillonné d'un facteur n par le module de sous-échantillonnage 302. On ne conserve du signal original qu'un échantillon sur n, où n est un entier naturel. Dans la pratique, n n'excède généralement pas 4. Le signal perd alors en étendue spectrale et, par exemple, pour n = 2, on obtient un signal échantillonné à 16 kHz. Ce signal est ensuite encodé, par exemple par une méthode de type PCM (« Pulse Code Modulation »), par le module 311 qui sera ensuite compressé, par exemple par un ADPCM le module 312. On obtient ainsi le signal sous-échantillonné contenant les basses fréquences du signal original 301. Ce signal est envoyé au multiplexeur 314 pour être émis vers le décodeur.

En parallèle, ce signal est transmis à un module de décodage 313. On simule de cette façon, dans l'encodeur, le signal que le décodeur obtiendra à partir du signal qui lui sera envoyé. Ce signal qui va être utilisé pour la génération du filtre F va donc permettre de tenir compte des artéfacts résultant de ces phases de codage et de décodage, de compression et de décompression. Ce signal est ensuite étendu en fréquence par insertion de n-1 zéros entre chaque échantillon du signal temporel dans le module 303. De cette manière, on reconstruit un signal de la même étendue spectrale que le signal d'origine. D'après le théorème de Nyquist, on obtient un repliement de spectre d'ordre n. Par exemple, pour n=2, le signal est sous-échantillonné d'un ordre 2 à l'encodage et sur-échantillonné d'un ordre 2 au décodage. Le spectre est dupliqué « en miroir » par une symétrie axiale dans le domaine des fréquences. Dans le module 304, une transformée de Fourier est effectuée sur le signal temporel étendu en fréquence issu du module 303. En fait, une transformée de Fourier rapide glissante est effectuée sur des fenêtres de travail de tailles données et variables. Ces tailles sont typiquement de 128, 256, 512 échantillons mais peuvent être de tailles quelconques même si on utilisera préférentiellement des puissances de deux pour simplifier les calculs. On calcule ensuite les modules de ces transformées appliquées à ces fenêtres. Un même calcul de transformée de Fourier est effectué sur le signal original dans le module 306.

Une division membre à membre 305 est alors effectuée entre les modules des coefficients des transformée de Fourier obtenues par les étapes 304 et 306 pour générer par transformées de Fourier inverses des filtres temporels de tailles proportionnelles à celles des fenêtres utilisées, donc 128, 256 ou 512. Plus la taille de la fenêtre choisie sera grande plus le filtre comportera de coefficients et sera plus précis mais plus son application sera coûteuse en calcul au décodage. Cette étape génère donc plusieurs filtres de différentes tailles parmi lesquelles il va falloir choisir le filtre finalement utilisé. On verra que cette étape de choix est effectuée par le module 309. Comme les coefficients du rapport entre les spectres sont réels symétriques dans l'espace des fréquences, le filtre F équivalent est alors, dans le domaine temporel, réel et symétrique. Cette propriété de symétrie peut être utilisée pour ne transmettre que la moitié des coefficients, l'autre se déduisant par symétrie. L'obtention d'un filtre réel symétrique permet aussi de réduire le nombre d'opérations nécessaire lors de la convolution du signal reçu étendu par le filtre dans le décodeur. D'autres modes de réalisation permettent d'obtenir des filtres réels non symétriques. Par exemple, si le signal temporel dans une fenêtre de travail est limité en fréquence, on peut avantageusement déterminer de manière itérative les paramètres d'un filtre à réponse impulsionnelle infinie, passe-bas de Tchebychev à partir des spectres issus des étapes 304 et 306 et de la fréquence de coupure de la fenêtre.

On obtient ainsi le filtre, dans l'espace temporel, fourni en entrée du module de choix 309.

De manière optionnelle, un module 308 va offrir d'autres types de filtres. Par exemple, il peut offrir des filtres linéaires, cubiques ou autres. En effet, ces filtres sont connus pour permettre le sur-échantillonnage. Pour calculer les valeurs des échantillons rajoutés avec une valeur initiale à zéro entre les échantillons du signal limité en fréquence, il est possible de dupliquer la valeur de l'échantillon connu, de faire la moyenne entre les échantillons ce qui revient, à faire une interpolation linéaire entre les valeurs connues des échantillons. Tous ces types de filtres sont indépendants de la valeur du signal et permettent de remettre en forme le signal sur-échantillonné. Le module 308 contient donc un nombre arbitraire de tels filtres pouvant être utilisés.

Le module de choix 309 va donc avoir en entrée une collection de filtres. D'une part, il aura les filtres générés par le module 305 et correspondant aux filtres générés pour différentes tailles de fenêtres par division des modules des transformées de Fourier appliquées au signal original et au signal reconstruit. D'autre part, il aura également en entrée le signal original 301 et le signal reconstruit issu du module 303. De cette façon le module 309 peut comparer l'application des différents filtres au signal reconstruit issu du module 303 avec le signal original pour choisir le filtre donnant, sur la portion de signal considérée, le meilleur signal de sortie, c'est-à-dire le plus proche spectralement du signal original. Par exemple, on peut faire le rapport entre le spectre obtenu par application du filtre au signal issu du module 303 et le spectre de la même portion du signal original. On choisit alors le filtre engendrant le minimum d'une fonction de la distorsion. Cette portion de signal, appelée fenêtre de travail, devra être plus grande que la plus grande fenêtre ayant servi au calcul des filtres, on pourra utiliser typiquement une taille de fenêtre de travail de 512 échantillons. La taille de cette fenêtre de travail peut également varier en fonction du signal. En effet, une grande taille de fenêtre de travail peut être utilisée pour l'encodage d'une partie de signal sensiblement stationnaire tandis qu'une fenêtre plus courte sera plus adaptée pour une portion de signal plus dynamique pour mieux prendre en compte les variations rapides. C'est cette partie qui permet de sélectionner, pour chaque portion du signal, le filtre le plus pertinent permettant la meilleure reconstruction par le décodeur du signal et de se rapprocher du signal original.

Une fois ce filtre choisi, le module 310 va quantifier les coefficients spectraux du filtre qui seront encodés, par exemple, en utilisant une table de Huffman pour optimiser les données à transmettre. Le multiplexeur 314 va donc multiplexer avec chaque portion du signal, le filtre le plus pertinent pour le décodage de cette portion de signal. Ce filtre étant choisi soit dans la collection de filtres de tailles différentes générés par analyse de cette portion de signal, soit dans la collection comprend également une série de filtres déterminés, typiquement linéaires, permettant la reconstruction, qui pourront être choisis s'ils se révèlent plus intéressants pour la reconstruction par le décodeur de la portion de signal. Quand le filtre généré est un des filtres déterminés, il est possible de ne transmettre qu'un identificateur identifiant ce filtre parmi la collection des filtres déterminés fournie par le module 308, ainsi que des paramètres éventuels du filtre. En effet, les coefficients de ces filtres déterminés n'étant pas calculés en fonction de la portion de signal à laquelle on veut les appliquer, il est inutile de transporter ces coefficients qui peuvent être connus du décodeur. Ainsi, la bande passante pour le transport de l'information relative au filtre se réduit dans ce cas à un simple identificateur du filtre.

La Fig. 4 représente le décodage correspondant dans le mode particulier de réalisation décrit. Le signal est reçu par le décodeur qui démultiplexe le signal. Le signal audio Slb est alors décodé par le module 404 puis sur-échantillonné d'un facteur n par l'insertion de n-1 échantillons à zéros entre les échantillons reçus par le module 405. Parallèlement, les coefficients spectraux du filtre F sont déquantifiés et décodés en suivant les tables de Huffman par le module 401. Avantageusement, la taille du filtre peut être adaptée par le module 402 du décodeur à ses capacités de calcul ou de mémoire ou encore de toute limitation matérielle éventuelle. Un décodeur possédant peu de ressources pourra utiliser un filtre sous-échantillonné ce qui lui permettra de diminuer les opérations lors de l'application du filtre. Le filtre sous-échantillonné peut aussi être généré par l'encodeur suivant les ressources du canal de transmission ou les ressources du décodeur, à condition bien sur que cette dernière information soit détenue par l'encodeur. De plus le spectre du filtre peut être réduit au décodage pour réaliser un suréchantillonnage moins important (n-1, n-2 etc..) en fonction des capacités matérielles de rendu sonore du décodeur telles que la puissance ou les capacités de sortie son. Le module 403 effectue alors une transformée de Fourier inverse sur les coefficients spectraux du filtre pour obtenir le filtre réel dans le domaine temporel. Dans l'exemple de réalisation, le filtre est de plus symétrique ce qui permet de réduire les données transportées pour la transmission du filtre. Le module 406 opère la convolution du signal sur-échantillonné issu du module 405 avec le filtre ainsi reconstitué pour obtenir le signal résultant. Cette convolution est particulièrement peu gourmande en calcul du fait que le sur-échantillonnage s'effectue par insertion de valeurs nulles. D'autre part, le fait que le filtre soit réel, et voire même symétrique dans le mode de réalisation préféré, permet également de réduire le nombre d'opérations nécessaires à cette convolution.

Le filtre étant appliqué à l'intégralité du signal étendu en fréquence, l'invention offre l'avantage d'effectuer une remise en forme, non seulement de la partie haute du spectre reconstituée à partir de la partie basse transmise mais de l'ensemble du signal ainsi reconstitué. De cette manière, elle permet de modeler la partie du spectre non transmise mais également de corriger des artéfacts dus aux différentes opérations de compression, décompression, d'encodage et décodage de la partie basse fréquence transmise.

Un avantage secondaire de l'invention est la possibilité d'adapter dynamiquement les filtres utilisés en fonction de la nature de chaque portion de signal grâce au module permettant le choix du meilleur filtre, en termes de qualité de rendu sonore et de « temps machine » utilisé, parmi plusieurs pour chaque portion du signal.

## Revendications

1. Procédé d'encodage de tout ou partie d'un signal audio comportant au moins les étapes suivantes :
- une étape d'obtention d'un signal limité en fréquence, la réduction de la fréquence du signal original étant obtenue par suppression des hautes fréquences,
**caractérisé en ce qu'**il comporte en outre
- une étape de génération d'un filtre temporel permettant de retrouver un signal proche spectralement du signal original lorsqu'il est appliqué à l'ensemble du signal, restauré dans l'étendue spectrale d'origine, obtenu par élargissement du spectre du signal limité.

2. Procédé selon la revendication 1 où, pour une portion du signal original donnée, le filtre est obtenu par division membre à membre d'une fonction des coefficients d'une transformée de Fourier appliquée d'une part à la portion du signal original et d'autre part à la portion correspondante du signal obtenu par élargissement du spectre du signal limité.

3. Procédé selon la revendication 2 où des transformées de Fourier de tailles différentes sont utilisées pour l'obtention d'une pluralité de filtres correspondant à chaque taille utilisée, le filtre généré correspondant à un choix parmi la pluralité de filtres obtenus par comparaison du signal original, et du signal obtenu par application du filtre au signal obtenu par élargissement du spectre du signal limité.

4. Procédé selon l'une des revendications 1 à 3 où le choix est étendu à une collection de filtres temporels prédéterminés.

5. Procédé selon l'une des revendications 1 à 4 où, le signal limité en fréquence étant encodé en vue de sa transmission, la génération du filtre se fait à partir du signal obtenu par décodage et élargissement du spectre du signal limité encodé et du signal original.

6. Procédé de décodage de tout ou partie d'un signal audio comportant au moins les étapes suivantes :
- une étape de réception d'un signal transmis,
**caractérisé en ce qu'**il comprend en outre :
- une étape de réception d'un filtre temporel relatif au signal reçu,
- une étape d'obtention d'un signal décodé par décodage du signal reçu,
- une étape d'obtention d'un signal étendu, restauré dans l'étendue spectrale d'origine, par élargissement du spectre du signal décodé,
- une étape d'obtention d'un signal reconstruit par convolution de l'intégralité du signal étendu avec le filtre temporel reçu.

7. Procédé selon la revendication 6 où un filtre réduit en taille à partir du filtre généré est utilisé à la place de ce filtre généré dans l'étape d'obtention d'un signal reconstruit.

8. Procédé selon la revendication 7 où le choix d'utiliser un filtre de taille réduite à la place du filtre généré se fait en fonction des capacités du décodeur.

9. Dispositif d'encodage d'un signal audio comportant au moins :
- des moyens d'obtention d'un signal limité en fréquence, la réduction du spectre du signal original étant obtenue par suppression des hautes fréquences,
- des moyens d'obtention d'un signal limité encodé par encodage du signal limité en fréquence,
**caractérisé en ce qu'**il comporte en outre
- des moyens de génération d'un filtre temporel permettant de retrouver un signal proche du signal original lorsqu'il est appliqué à l'ensemble du signal , restauré dans l'étendue spectrale d'origine, obtenu par décodage et élargissement du spectre du signal limité.

10. Dispositif de décodage d'un signal audio comportant au moins les moyens suivants :
- des moyens de réception d'un signal transmis,
**caractérisé en ce qu'**il comprend en outre :
- des moyens de réception d'un filtre temporel relatif au signal reçu,
- des moyens d'obtention d'un signal décodé par décodage du signal reçu,
- des moyens d'obtention d'un signal étendu, restauré dans l'étendue spectrale d'origine, par élargissement du spectre du signal décodé,
- des moyens d'obtention d'un signal reconstruit par convolution de l'intégralité du signal étendu avec le filtre temporel reçu.

11. Signal comportant un signal audio encodé limité en fréquence représentant une version limitée en fréquence d'un signal audio original **caractérisé en ce qu'**il comporte en outre des données de génération d'un filtre temporel permettant la reconstruction d'un signal proche du signal original lorsqu'il est appliqué à l'intégralité d'une version étendue en fréquence, restauré dans l'étendue spectrale d'origine, du signal audio limité en fréquence contenu dans le signal.

## Claims

1. Method of encoding all or part of an audio signal, comprising at least the following steps:
- a step of obtaining a limited-frequency signal, the reduction in the frequency of the original signal being obtained by suppressing the high frequencies,
**characterised in that** it further comprises
- a step of generating a time filter making It possible to find a signal that Is spectrally close to the original signal when it is applied to the signal as a whole, restored to the original spectral range, obtained by broadening the spectrum of the limited signal.

2. Method according to claim 1 wherein, for a given portion of the original signal, the filter is obtained by dividing, member by member, a function of the coefficients of a Fourier transform applied on the one hand to the portion of the original signal and on the other hand to the corresponding portion of the signal obtained by broadening the spectrum of the limited signal.

3. Method according to claim 2 wherein Fourier transforms of different sizes are used to obtain a plurality of filters corresponding to each size used, the filter generated corresponding to a choice from the plurality of filters obtained by comparison of the original signal, and the signal obtained by applying the filter to the signal obtained by broadening the spectrum of the limited signal.

4. Method according to one of claims 1 to 3, wherein the choice Is extended to a collection of predetermined time filters.

5. Method according to one of claims 1 to 4 wherein, with the limited-frequency signal being encoded for transmission, the generation of the filter is carried out from the signal obtained by decoding and broadening the spectrum of the encoded limited signal and the original signal.

6. Method of decoding all or part of an audio signal, comprising at least the following steps:
- a step of receiving a transmitted signal,
**characterised in that** it further comprises
- a step of receiving a time filter relating to the signal received,
- a step of obtaining a decoded signal by decoding the signal received,
- a step of obtaining an extended signal, restored to the original spectral range, by broadening the spectrum of the decoded signal,
- a step of obtaining a reconstructed signal by convoluting the whole of the extended signal with the time filter received.

7. Method according to claim 6, wherein a filter that is reduced in size from the filter generated is used instead of this generated filter in the step of obtaining a reconstructed signal.

8. Method according to claim 7, wherein the choice of using a filter of reduced size in place of the generated filter is made as a function of the capacities of the decoder.

9. Device for encoding an audio signal, comprising at least:
- means for obtaining a limited-frequency signal, the reduction in the range of the original signal being obtained by suppressing the high frequencies,
- means for obtaining a limited signal encoded by encoding the limited-frequency signal,
**characterised in that** it further comprises
- means for generating a time filter making it possible to find a signal that is close to the original signal when it is applied to the signal as a whole, restored to the original spectral range, obtained by decoding and broadening the spectrum of the limited signal.

10. Device for decoding an audio signal, comprising at least the following means:
- means for receiving a transmitted signal,
**characterised in that** it further comprises
- means for receiving a time filter relating to the signal received,
- means for obtaining a decoded signal by decoding the signal received,
- means for obtaining an extended signal, restored to the original spectral range, by broadening the spectrum of the decoded signal,
- means for obtaining a reconstructed signal by convoluting the whole of the extended signal with the time filter received.

11. Signal comprising a limited-frequency encoded audio signal representing a limited-frequency version of an original audio signal, **characterised in that** it further comprises generation data for a time filter allowing the reconstruction of a signal close to the original signal when it is applied to the whole of an extended-frequency version, restored to the original spectral range, of the limited-frequency audio signal contained in the signal.

## Patentansprüche

1. Verfahren zur Kodierung eines gesamten oder wenigstens eines Teils eines Audiosignals umfassend zumindest die folgenden Schritte:
- einen Schritt, des Erhaltens eines Signals, das hinsichtlich der Frequenz begrenzt ist, wobei die Reduzierung der Frequenz des Originalsignals durch ein Unterdrücken der hohen Frequenzen erreicht wurde,
**dadurch gekennzeichnet, dass**
das Verfahren weiterhin umfasst
- einen Schritt des Erzeugens eines zeitlichen Filters, der es ermöglicht, ein Signal wieder aufzufinden, das dem Originalsignal in spektraler Hinsicht nahe kommt, wenn er auf das Gesamtsignal angewendet wird, welches auf den ursprünglichen Spektralbereich zurückgeführt wurde, indem das Spektrum des begrenzten Signals erweitert wurde.

2. Verfahren gemäß Anspruch 1,
wobei man den Filter für einen Abschnitt des vorgegebenen Originalsignals erhält, indem man die Koeffizientenfunktionen einer zum einen auf den Abschnitt des Originalsignals und zum anderen auf den entsprechenden Abschnitt des durch Frequenzerweiterung des beschränkten Signals erhaltenen Signals angewandten FourierTransformation Glied für Glied dividiert.

3. Verfahren gemäß Anspruch 2,
wobei Fourier-Transformationen unterschiedlicher Größen dazu verwendet werden, mehrere, der jeweils verwendeten Größe entsprechenden Filter zu erhalten, wobei der erzeugte Filter einer Auswahl aus den mehreren, erhaltenen Filtern entspricht, wobei die Auswahl durch einen Vergleich des Originalsignals mit dem durch Anwendung des Filters auf das durch Frequenzerweiterung des beschränkten Signals erhaltene Signal erfolgt.

4. Verfahren nach einem der Ansprüche 1 bis 3,
wobei die Auswahl auf eine Sammlung an vorgegebenen zeitlichen Filtern ausgedehnt wird.

5. Verfahren nach einem der Ansprüche 1 bis 4,
wobei das hinsichtlich der Frequenz begrenzte Signal angesichts seiner Übermittlung kodiert wird und die Erzeugung des Filters auf Basis des durch eine Entkodierung und spektraler Erweiterung des kodierten, beschränkten Signals erhaltenen Signals sowie des Originalsignals erfolgt.

6. Verfahren zum Dekodieren eines gesamten oder eines Teils eines Audiosignals, das zumindest die folgenden Schritte umfasst
- einen Schritt des Empfangens eines übermittelten Signals
**dadurch gekennzeichnet, dass**
das Verfahren weiterhin umfasst
- einen Schritt des Empfangens eines auf das empfangene Signal bezogenen zeitlichen Filters,
- einen Schritt des Erhaltens eines dekodierten Signals mittels einer Dekodierung des empfangenen Signals,
- einen Schritt des Erhaltens eines erweiterten Signals, das durch eine Erweiterung des Spektrums des dekodierten Signals auf den ursprünglichen spektralen Bereich zurückgeführt wurde,
- einen Schritt des Erhaltens eines rekonstruierten Signals durch Faltung des gesamten erweiterten Signals mit dem erhaltenen zeitlichen Filter.

7. Verfahren nach Anspruch 6,
wobei in dem Schritt des Erhaltens eines rekonstruierten Signals anstelle des erzeugten Filters ein ausgehen von dem erzeugten Filter hinsichtlich seiner Größe reduzierter Filter verwendet wird.

8. Verfahren nach Anspruch 7,
wobei die Entscheidung der Verwendung eines Filters mit reduzierter Größe anstelle des erzeugten Filters in Abhängigkeit der Kapazitäten des Dekodierers gefällt wird.

9. Vorrichtung zur Kodierung eines Audiosignals, wenigstens umfassend
- Mittel zum Erhalten eines hinsichtlich der Frequenz begrenzten Signals, wobei die Reduzierung des Spektrums des Originalsignals durch eine Unterdrückung der hohen Frequenzen erreicht wurde,
- Mittel zum Erhalten eines kodierten, begrenzten Signals, indem das hinsichtlich der Frequenz begrenzte Signal kodiert wird,
**dadurch gekennzeichnet, dass**
die Vorrichtung weiterhin umfasst
- Mittel zum Erzeugen eines zeitlichen Filters, der es ermöglicht, ein Signal wieder aufzufinden, das dem Originalsignal nahe kommt, wenn er auf das Gesamtsignal angewendet wird, das durch Dekodierung und Erweiterung des Spektrums des begrenzten Signals wieder auf den ursprünglichen Spektralbereich zurückgeführt wurde.

10. Vorrichtung zur Dekodierung eines Audiosignals, wenigstens umfassend die folgenden Mittel
- Mittel zum Empfangen eines übermittelten Signals,
**dadurch gekennzeichnet, dass**
die Vorrichtung weiterhin umfasst
- Mittel zum Empfangen eines auf das empfangene Signal bezogenen zeitlichen Filters,
- Mittel zum Erhalten eines dekodierten Signals, indem das empfangene Signal dekodiert wird,
- Mittel zum Erhalten eines erweiterten Signals, das auf den ursprünglichen Spektralbereich zurückgeführt wurde, indem das Spektrum des dekodierten Signals erweitert wurde,
- Mittel zum Erhalten eines rekonstruierten Signals, indem das gesamte erweiterte Signal mit dem erhaltenen zeitlichen Filter gefaltet wird.

11. Signal, umfassend ein hinsichtlich der Frequenz begrenztes, kodiertes Audiosignal, das eine hinsichtlich der Frequenz begrenzte Version eines Originalaudiosignals darstellt,
**dadurch gekennzeichnet, dass**
es weiterhin Daten zur Erzeugung eines zeitlichen Filters umfasst, der die Rekonstruktion eines Signals ermöglicht, das dem Originalsignal nahe kommt, wenn er auf die Gesamtheit einer hinsichtlich der Frequenz erweiterten Version des in dem Signal enthaltenen, hinsichtlich der Frequenz beschränkten Audiosignals, das auf den ursprünglichen Spektralbereich zurückgeführt wurde, angewendet wird.
